# EUROPÄISCHE PATENTANMELDUNG

(11) **EP 4 390 237 A1**
(43) Veröffentlichungstag der Anmeldung: **26.06.2024**
(21) Anmeldenummer: 23212971.8
(22) Anmeldetag: 29.11.2023
(51) Int. Cl.: F24C 15/20

(54) **LÜFTUNGSHAUBE ZUR ERFASSUNG VON WRASENDÄMPFEN UND KÜCHENINSTALLATION**

(30) Priorität: 20.12.2022 DE 102022134182
(71) Anmelder: Südluft Systemtechnik GmbH, 94447 Plattling (DE)
(72) Erfinder: Triebe, Olaf, 94036 Passau (DE); Velev, Raytcho, 93057 Regensburg (DE)
(74) Vertreter: Ostertag & Partner Patentanwälte mbB

(57) **Zusammenfassung**

Eine Lüftungshaube zur Erfassung von Wrasendämpfen (18), welche eine Vorderseite (32) und eine Rückseite (34) definiert, umfasst einen Dunstraum (54), der eine untere Eintrittsöffnung (56) für die Wrasendämpfe (18) definiert und der in Richtung nach oben bereichsweise von einer Haubendecke (62) und einer Filterwand (64) begrenzt ist. Eine Absaugkammer (70) ist durch die Filterwand (64) strömungstechnisch mit dem Dunstraum (54) verbunden. Es gibt eine Strömungseinrichtung (86), mittels welcher ein Erfassungsstrahl (88) in den Dunstraum (54) einblasbar ist. Die Haubendecke (62) stellt in einem Übergangsbereich (80) eine Übergangsfläche (82) bereit, mit der sie an die Filterwand (64) angrenzt. Die Strömungseinrichtung (86) umfasst zur Abgabe des Erfassungsstrahle (88) eine Erfassungsstrahl-Düseneinrichtung (100) und ist derart eingerichtet, dass zumindest ein Anteil des Erfassungsstrahls (88) die Übergangsfläche (82) der Haubendecke (62) in Form einer Erfassungsgasströmung (92) erreicht und diese Erfassungsströmung (92) die Übergangsfläche (82) als anliegende Strömung in Richtung auf die Filterwand (64) zu überströmt. Außerdem ist eine Kücheninstallation (10) mit einer solchen Lüftungshaube (30) angegeben.

## Beschreibung

### HINTERGRUND DER ERFINDUNG

### 1. Gebiet der Erfindung

Die vorliegende Erfindung betrifft eine Lüftungshaube zur Erfassung von Wrasendämpfen, welche eine Vorderseite und eine Rückseite definiert, mit
a) einem Dunstraum, der eine untere Eintrittsöffnung für die Wrasendämpfe definiert und der in Richtung nach oben bereichsweise von einer Haubendecke und einer Filterwand begrenzt ist;
b) einer Absaugkammer, die durch die Filterwand strömungstechnisch mit dem Dunstraum verbunden ist;
c) einer Strömungseinrichtung, mittels welcher ein Erfassungsstrahl in den Dunstraum einblasbar ist;
   wobei
d) die Haubendecke in einem Übergangsbereich eine Übergangsfläche bereitstellt, mit der sie an die Filterwand angrenzt.

Außerdem betrifft die Erfindung eine Kücheninstallation mit einer in einem Küchenraum angeordneten Kochstelle und einer Lüftungshaube zur Erfassung von Wrasenämpfen, die oberhalb der Kochstelle angeordnet ist.

### 2. Beschreibung des Standes der Technik

Bei Kücheninstallationen von gewerblichen Küchen ist es von großer Bedeutung, die entstehenden Kochdünste in Form von Wrasendämpfen effektiv aus dem Küchenraum abzuführen. Die Effektivität betrifft dabei zum einen die Absaugwirkung, zum anderen die Abluftmengen, die aus der Küche abgeführt werden müssen. Da die Luftbilanz in der Küche insgesamt ausgeglichen bleiben muss, wirkt sich insbesondere die Abluftmenge auf den Gesamtlufthaushalt der Kücheninstallation aus.

Hierzu ist es aus der DE 10 2017 126 076 A1 bekannt, einen Erfassungsstrahl derart in den Dunstraum einzublasen, dass er unmittelbar auf einen von der Filterwand umfassten Aerosolabscheider gerichtet ist und den Dunstraum mit einer Neigung nach oben diagonal durchquert.

### ZUSAMMENFASSUNG DER ERFINDUNG

Es ist Aufgabe der vorliegenden Erfindung, eine Lüftungshaube und eine Kücheninstallation der eingangs genannten Art mit einer größeren Effektivität bereitzustellen.

Diese Aufgabe wird bei der Lüftungshaube dadurch gelöst, dass
e) die Strömungseinrichtung zur Abgabe des Erfassungsstrahle eine Erfassungsstrahl-Düseneinrichtung umfasst und derart eingerichtet ist, dass zumindest ein Anteil des Erfassungsstrahls die Übergangsfläche der Haubendecke in Form einer Erfassungsgasströmung erreicht und diese Erfassungsströmung die Übergangsfläche als anliegende Strömung in Richtung auf die Filterwand zu überströmt.

Erfindungsgemäß wurde erkannt, dass sich eine solche anliegende Erfassungsströmung positiv auf die Erfassungswirkung der Lüftungshaube auswirkt und es zudem ermöglicht, die Abluftmengen bei gleicher Erfassungsleistung zu verringern. Unter einer anliegenden Strömung ist hier stets eine Strömung zu verstehen, welche dem Verlauf einer Wand oder eines Profils folgt; vorliegende folgt die Erfassungsströmung folglich dem Verlauf der Übergangsfläche.

Dabei ist es günstig, wenn die Erfassungsstrahl-Düseneinrichtung eine Schlitzdüse mit einem Düsenschlitz oder mit mehreren Düsenschlitz-Abschnitte ausbildet.

Die anliegende Strömung an der Übergangsfläche kann vorteilhaft erreicht werden, indem
a) der Dunstraum außerdem in Richtung nach oben durch eine Zuluftwand begrenzt ist, die in einem Verbindungsbereich in die Haubendecke übergeht;
b) die Erfassungsstrahl-Düseneinrichtung derart konfiguriert ist, dass der Erfassungsstrahl
   ba) die Zuluftwand (60)
      oder
   bb) die Zuluftwand (60) und die Haubendecke (62)
als anliegende Strömung überströmt.

Die Erfassungsstrahl-Düseneinrichtung beaufschlagt folglich die Zuluftwand und die Strömung folgt im Weiteren dem Verlauf der Zuluftwand oder der Zuluftwand und der Haubendecke und erreicht als anliegende Strömung die Übergangsfläche zur Filterwand.

Es hat sich als besonders effektiv erwiesen, wenn die Strömungseinrichtung ein Zuluftgebläse umfasst, mittels welchem der Erfassungsstrahl-Düseneinrichtung Küchenluft aus einem Küchenraum zuführbar ist. Im Gegensatz zu bekannten Systemen, bei denen der Lüftungshaube Zuluft von extern zugeführt und entsprechende Luftsysteme installiert werden müssen, kann die erfindungsgemäße Lüftungshaube die in dem Küchenraum vorhandene Küchenluft nutzen. Hierdurch können beträchtliche Kosten eingespart werden.

Dabei ist es vorteilhaft, wenn die Strömungseinrichtung außerdem eine Zuluftkammer und eine damit verbundene Zuluft-Verteilerkammer umfasst, wobei mit dem Zuluftgebläse Küchenluft in die Zuluftkammer ansaugbar ist, die dann weiter durch die Zuluft-Verteilerkammer zur Erfassungsstrahl-Düseneinrichtung strömt, so dass die Erfassungsstrahl-Düseneinrichtung aus der Zuluft-Verteilkammer mit Küchenluft versorgt wird.

Vorzugsweise umfasst die Strömungseinrichtung einen Lufteingang, welcher derart eingerichtet ist, dass die Küchenluft von dem Zuluftgebläse von der Küchendecke her aus einem oberhalb des Lufteingangs angesiedelten Bereich des Küchenraums angesaugt wird. Hierdurch wird vermieden, dass möglicherweise bereits zu stark mit Küchendämpfen kontaminierte Luft aus den unteren Bereichen des Küchenraums angesaugt wird, die das Zuluftgebläse auf Dauer verunreinigen könnte.

Es ist von Vorteil, wenn die Lüftungshaube außerdem eine Vertikalstrahl-Düseneinrichtung umfasst, mit deren Hilfe ein nach unten gerichteter Vertikalstrahl an der Vorderseite der Lüftungshaube abgebbar ist, und/oder eine Horizontalstrahl-Düseneinrichtung umfasst, mit deren Hilfe ein nach hinten gerichteter Horizontalstrahl an der Vorderseite der Lüftungshaube abgebbar ist. Ein Vertikalstrahl verhindert vor allem, dass Wrasendämpfe von der Kochstelle in den Küchenraum eindringen. Ein Horizontalstrahl unterstützt die Absaugleistung in Richtung auf die Filterwand der Lüftungshaube.

Besonders wirkungsvoll ist es, wenn die Vertikalstrahl-Düseneinrichtung vorhanden ist und eine Vertikal-Düsenleiste mit einer Vielzahl von nach unten weisenden Vertikal-Düsenöffnungen ausbildet und/oder die Horizontalstrahl-Düseneinrichtung vorhanden ist und eine Horizontal-Düsenleiste mit einer Vielzahl von nach unten weisenden Horizontal-Düsenöffnungen ausbildet.

Bautechnisch ist es vorteilhaft, wenn die Vertikalstrahl-Düseneinrichtung und/oder die Horizontalstrahl-Düseneinrichtung aus der Zuluft-Verteilerkammer mit Küchenluft versorgt werden. Dies kombiniert die Versorgung der vorhandenen Düseneinrichtungen über die Zuluft-Verteilkammer.

Die Effektivität der Lüftungshaube kann vorteilhaft noch weiter erhöht werden, indem die Strömungseinrichtung eine Erfassungs-Hilfsstrahl-Düseneinrichtung umfasst, mit welcher ein Hilfsstrahl an der Haubendecke erzeugt wird, der die dortige Strömung des Erfassungsstrahls unterstützt und verstärkt, wobei sich die Ströme des Erfassungsstrahls und des Hilfsstrahls auf dem Weg entlang der Haubendecke hin zur Übergangsfläche miteinander vermischen und dort gemeinsam die Erfassungsströmung bilden.

In diesem Fall ist es bautechnisch günstig, wenn die Erfassungs-Hilfsstrahl-Düseneinrichtung aus der Zuluftkammer oder aus der Zuluft-Verteilerkammer mit Küchenluft versorgt wird.

Es ist von besonderem Vorteil, wenn die Strömungseinrichtung als separate Baueinheit mit einem gesonderten Strömungseinrichtungs-Gehäuse ausgebildet ist, welches das Zuluftgebläse trägt, die Zuluftkammer und die Zuluft-Verteilkammer begrenzt und die Erfassungs-Düseneinrichtung ausgebildet, wobei die separate Strömungseinrichtung an einem Haubengehäuse der Lüftungshaube befestigbar ist. Dies eröffnet die Möglichkeit, auch bestehende Kücheninstallationen und dort vorhanden Lüftungshauben nachträglich mit einer solchen Strömungseinrichtung auszustatten und so die Effektivität der Erfassung von Wrasendämpfen zu erhöhen.

Besonders effektiv ist es, wenn das Verhältnis des Luftdurchsatzes der Erfassungsstrahl-Düseneinrichtung oder der Erfassungsstrahl-Düseneinrichtung und der Erfassungs-Hilfsstrahl-Düseneinrichtung zum Luftdurchsatz der Vertikalstrahl-Düseneinrichtung (112) und/oder der Horizontal-Düseneinrichtung bei 75%-85% zu 25%-15%, vorzugsweise bei 80% zu 20% liegt. Dies kann insbesondere durch die strukturellen Ausbildungen der einzelnen Düseneinrichtungen abgestimmte werden.

Die oben genannte Aufgabe wir bei einer Kücheninstallation der eingangs genannten Art dadurch gelöst, dass die Lüftungshaube eine Lüftungshaube mit einigen oder allen der oben erläuterten Merkmale ist.

Vorteilhaft ist ein Abluftsystem vorhanden, mittels welchem Abluft aus dem Küchenraum entfernbar ist, und ist ein Küchenzuluftsystem vorhanden, mittels welchem dem Küchenraum Küchenzuluft zuführbar ist.

Für einen besonders effektiven Betrieb der Kücheninstallation ist es vorteilhaft, wenn eine Steuereinrichtung vorgesehen ist, welche ein Sensorsystem mit einem Leistungssensor umfasst, mit dem die Betriebsleistung der Kochstelle erfassbar ist, wobei die Steuereinrichtung derart eingerichtet ist, dass sie die Drehzahlen des Zuluftgebläses und/oder die Absaugleistung des Abluftsystems und/oder die Zuführleistung des Küchenzuluftsystems abhängig von der Sensorantwort des Leistungssensors regelt. Auf diese Weise kann der Lufthaushalt und die Ressourcennutzung der Kücheninstallation effektiv an den Kochbetrieb angepasst werden. Der Betrieb, d.h. die Auslastung der Kücheninstallation spiegelt sich vor allem in der an den Kochstellen benötigten Leistung wider. Bei stärkerem Kochaufkomen erhöht sich auch die Kochstellen-Leistung. Bei weniger Betrieb kann die jeweilige Leistung der Luftsystem der Kücheninstallation aufeinander abgestimmt heruntergeregelt werden, um bei höherem Bedarf wieder aufeinander abgestimmt hochgeregelt zu werden.

Ergänzend ist es von Vorteil, wenn das Sensorsystem außerdem einen Temperatursensor stromab der Filterwand der Lüftungshaube und/oder einen Feuchtigkeitssensor im Dunstraum der Lüftungshaube umfasst, wobei die Steuereinrichtung derart eingerichtet ist, dass die Regelung der Drehzahlen des Zuluftgebläses und/oder der Absaugleistung des Abluftsystems und/oder die Zuführleistung des Küchenzuluftsystems abhängig von der Sensorantworten des Temperatursensors und/oder des Feuchtigkeitssensors erfolgen kann.

### KURZE BESCHREIBUNG DER ZEICHNUNGEN

Nachfolgend werden Ausführungsbeispiele der Erfindung anhand der Zeichnungen näher erläutert. In diesen zeigen:
- Figur 1: einen Schnitt eines Teils einer Kücheninstallation mit einer erfindungsgemäßen Lüftungshaube zur Erfassung von Küchenwrasen gemäß einem ersten Ausführungsbeispiel mit einer Strömungseinrichtung, welche einen Erfassungsstahl erzeugt;
- Figur 2: den Ausschnitt II in Figur 1 in größerem Maßstab, der einen Ausschnitt der Strömungseinrichtung der Lüftungshaube zeigt;
- Figur 3: eine perspektivische Ansicht der Lüftungshaube nach Figur 1 mit Blick in deren Absaugraum;
- Figur 4: eine weitere perspektivische Ansicht der Lüftungshaube nach Figur 1;
- Figur 5: den Ausschnitt V in Figur 3 in größerem Maßstab, der die Strömungseinrichtung in einer Ansicht von außen in einem Eckbereich der Lüftungshaube zeigt;
- Figur 6: den Ausschnitt VI in Figur 1 in größerem Maßstab bei einem zweiten Ausführungsbeispiel der Lüftungshaube, bei welcher die Strömungseinrichtung außerdem eine Erfassungs-Hilfsströmung erzeugt;
- Figur 7: eine perspektivische Ansicht der Lüftungshaube gemäß dem zweiten Ausführungsbeispiel mit Blick in den Absaugraum;
- Figur 8: den Ausschnitt VIII in Figur 7 in größerem Maßstab;
- Figur 9: eine perspektivische Ansicht einer Lüftungshaube gemäß einem dritten Ausführungsbeispiel, bei welcher die Strömungseinrichtung als separate Baueinheit ausgebildet ist;
- Figur 10: eine perspektivische Ansicht der spearaten Strömungseinrichtung;
- Figur 11: den Ausschnitt IX in Figur 10 in größerem Maßstab;
- Figur 12: eine Seitenansicht in teilweiser Durchsicht der separaten Strömungseinrichtung;
- Figur 13: eine perspektivische Ansicht einer Lüftungshaube gemäß dem dritten Ausführungsbeispiel mit einer abgewandelten separaten Strömungsleiteinrichtung;
- Figur 14: eine perspektivische Ansicht einer Lüftungshaube gemäß dem dritten Ausführungsbeispiel mit einer nochmals abgewandelten separaten Strömungsleiteinrichtung.

### BESCHREIBUNG BEVORZUGTER AUSFÜHRUNGSBEISPIELE

Figur 1 zeigt einen Teil einer insgesamt mit 10 bezeichneten Kücheninstallation einer gewerblichen Küche mit einem Küchenraum 12, der im Schnitt veranschaulicht ist. In dem Küchenraum 12 sind ein oder mehrere Kochstellen 14 vorhanden. Um Abluft 16 und dadurch insbesondere beim Kochen entstehende Wrasendämpfe 18 aus dem Küchenraum 12 entfernen, ist ein Abluftsystem 20 vorhanden. Die Wrasdendämpfe 18 sind durch geschlängelte Pfeile veranschaulicht. Mit Hilfe eines Küchenzuluftsystems 22 wird dem Küchenraum 12 Küchenzuluft 24 zugeführt, so da die Luftbilanz innerhalb des Küchenraumes 12 ausgeglichen werden kann. Die Küchenzuluft 24 kann gegebenenfalls zuvor konditioniert werden, insbesondere kann dabei die Temperatur und die Feuchte der Zuluft 24 eingestellt werden, wobei vorzugsweise eine Temperatur von etwa 18°C eingestellt wird.

Eine Steuereinrichtung 26, die ein Sensorsystem 28 umfasst, koordiniert das Absaugen der Abluft 16 und das Zuführen der Küchenzuluft 24. Hierauf wird weiter unten nochmals eingegangen.

Das Abluftsystem 20 umfasst eine oder mehrere Lüftungshauben 30, die jeweils oberhalb einer Kochstelle 14 angeordnet sind. Figur 1 zeigt eine solche Lüftungshaube 30 oberhalb der dortigen Kochstelle 14.

In den Figuren sind Bezugskoordinatensysteme gezeigt, die jeweils drehfest mit der Lüftungshaube 30 oder dem in der jeweiligen Figur gezeigten Bauteil verankert sein sollen, so dass sie sich jeweils mit der Lüftungshaube 30 oder dem Bauteil im Raum mitbewegen. Bezogen auf die Koordinatensysteme und unter Berücksichtigung der Ausrichtung nach der Installation der Lüftungshaube 30 in einem Küchenraum 12 bedeuten die nachstehend verwendeten Richtungsangaben rechts die positive x-Richtung, hinten die positive y-Richtung und oben die positive z-Richtung. Die Richtungsangaben links, vorne und unten geben die jeweils entgegengesetzte Richtung an. Bei einer installierten Lüftunghaube 30 verlaufen somit eine Vertikale oder eine vertikale Ebene somit in z-Richtung und eine Horizontale oder eine horizontale Ebene in einer xy-Ebene. Außerdem definieren die Abmessungen der Lüftungshaube 30 in x-Richtung deren Breite, in y-Richtung deren Tiefe und in z-Richtung deren Höhe.

Die Lüftungshaube 30 definiert eine nach vorne weisende Vorderseite 32 und eine nach hinten weisende Rückseite 34. Nur in Figur 3 ist durch einen Pfeil 36 nochmals gesondert die Längsrichtung der Lüftungshaube 30 bezeichnet, welche definitionsgemäß in x-Richtung somit in Richtung der Breite der Lüftungshaube 30 verläuft. Außerdem definiert die Lüftungshaube 30 eine rechte Seite 38, eine linke Seite 40 sowie eine Oberseite 42 und eine Unterseite 44.

In der Regel ist die Lüftungshaube 30 mit ihrer Rückseite 34 an einer Wand 46 des Küchenraumes 12 befestigt. Dies veranschaulicht Figur 1, in der außerdem ein Küchenboden 48 und eine Küchendecke 50 gezeigt sind.

Die Lüftungshaube 30 umfasst ein Haubengehäuse 52, in dem ein nach unten zum Küchenraum 12 bzw. zur Kochstelle 14 hin offener Dunstraum 54 untergebracht ist, der unten eine Eintrittsöffnung 56 und eine horizontale Eintrittsebene 58 definiert. Der Dunstraum 54 ist in Richtung nach oben durch eine Zuluftwand 60, eine Haubendecke 62 und eine Filterwand 64, die jeweils auch in Längsrichtung 36 verlaufen, und außerdem durch eine linke Seitenwand 66 und eine rechte Seitenwand 68 begrenzt. Der Dunstraum 54 ist als Stauraum konzipiert.

Die Lüftungshaube 30 weist, beim vorliegenden Ausführungsbeispiel hinten, eine Absaugkammer 70 auf, die durch die Filterwand 64 strömungstechnisch mit dem Dunstraum 54 verbunden ist. Die Filterwand 64 stellt eine durchströmbare Filtereinrichtung 72 bereit, die beispielsweise einen Aerosolabscheider 74 umfassen kann, wie es an und für sich bekannt ist. Es können in der Lüftungshaube 30 aber auch andere Arten von Filtereinrichtungen 72 eingesetzt werden, z.B. Aktivkohlefilter. Die Filterwand 64 begrenzt somit auf der einen Seite den Dunstraum 54 und auf der gegenüberliegenden Seite die Absaugkammer 70.

Bei der Kücheninstallation 10 ist die Absaugkammer 70 mit einem Abluftkanal 76 verbunden, der über eine Gebläseeinrichtung 78 des Abluftsystems 20 ins Freie führt, die als Saugzug arbeitet.

Die Filterwand 64 ist in Richtung nach vorne, also in Richtung auf die Vorderseite 32, nach oben geneigt und endet oben in einem Übergangsbereich 80, wo die Haubendecke 62 eine Übergangsfläche 82 bereitstellt bzw. ausbildet, mit der sie an die Filterwand 64 angrenzt. Bezogen auf die xy-Ebene beträgt der Neigungswinkel der Filterwand 64 etwa 41-42°. Es sind aber auch andere Neigungswinkel möglich, im Extremfall kann die Filterwand 64 auch vertikal mit einem Neigungswinkel von 90° verlaufen.

Die Haubendecke 62 verläuft weitgehend parallel zur xy-Ebene, wobei die Übergangsfläche 82 beim vorliegenden Ausführungsbeispiel in Richtung nach hinten eine leichte Neigung von etwa 2° bis 4° nach unten hat. Auch die Haubendecke 62 kann aber gegebenenfalls, gegebenenfalls auch nur moderat, nach oben oder unten geneigt sein. Die Übergangsfläche 82 kann alternativ aber auch eine Fortführung im gleichen Winkel der sonstigen Fläche der Haubendecke 62 sein.

Die Zuluftwand 60 ist bezogen auf die Filterwand 64 gegenläufig, d.h. in Richtung nach hinten betrachtet nach oben geneigt und endet oben in einem Verbindungsbereich 84, wo die Zuluftwand 60 und die Haubendecke 62 ineinander übergehen. Bezogen auf die xy-Ebene beträgt der Neigungswinkel der Zuluftwand 60 etwa 32-34°. Es sind aber auch andere Neigungswinkel möglich, im Extremfall kann auch die Zuluftwand 60 vertikal mit einem Neigungswinkel von 90° verlaufen.

Die Lüftungshaube 30 umfasst eine Strömungseinrichtung 86, mit welcher ein Erfassungsstrahl 88 mit einer Hauptabgaberichtung 90 in den Dunstraum 54 eingeblasen wird. Die Hauptabgaberichtung 90 ist als gemittelte Richtung zu verstehen, da der Erfassungsstrahl 88 durch Turbulenzen und Verwirbelungen auf dem Weg von der Abgabestelle weg bezogen auf die Hauptabgaberichtung 90 divergiert.

Die Strömungseinrichtung 86 ist derart eingerichtet, dass zumindest ein Anteil des Erfassungsstrahls 88 die Übergangsfläche 82 der Haubendecke 62 in Form einer Erfassungsströmung 92 erreicht und diese Erfassungsströmung 92 die Übergangsfläche 82 als anliegende Strömung in Richtung auf die Filterwand 64 zu überströmt. Sowohl Erfassungsstrahl 88 als auch Erfassungsströmung 92 sind gasförmig.

An der Übergangsfläche 82 ist die Erfassungsströmung 92 vorzugsweise eine laminare Strömung in dem Sinne, dass zwischen der Übergangsfläche 82 und der Erfassungsströmung 92 keine sichtbaren Turbulenzen in Form von Verwirbelungen und/oder Querströmungen auftreten.

Die Strömungseinrichtung 86 umfasst ein Zuluftgebläse 94, eine Zuluftkammer 96, eine Zuluft-Verteilerkammer 98 und eine Erfassungsstrahl-Düseneinrichtung 100. Mit dem Zuluftgebläse 94 wird Küchenluft 102 aus dem Küchenraum 12 in die Zuluftkammer 96 angesaugt, die dann weiter durch die Zuluft-Verteilerkammer 98 zur Erfassungsstrahl-Düseneinrichtung 100 strömt und von dieser als Erfassungsstrahl 88 in den Dunstraum 54 eingeblasen wird. Bei den hier beschriebenen Ausführungsbeispielen ist das Zuluftgebläse 94 als Radialgebläse ausgebildet. Wenn die Lüftungshaube 30 in Längsrichtung 36 entsprechend breit ist, können auch mehrere Zuluftgebläse 94 vorhanden sein. Die Zuluftkammer 96 umfasst eine dem Zuluftgebläse 94 vorgelagerte Vorkammer 96a, in welche über einen Lufteingang 97 Küchenluft 102 einströmen kann, die dann durch das Zuluftgebläse 94 weitergefördert wird. Der Lufteingang 97 kann bei einer Abwandlung auch unmittelbar zur Ansaugseite des Zuluftgebläses 94 führen.

Der Lufteingang 97 ist vorzugsweise so eingerichtet, dass die Küchenluft 102 von der Küchendecke 50 her aus einem oberhalb des Lufteingangs 97 angesiedelten Bereich angesaugt wird. In solchen Bereichen ist die Küchenluft 102 weitgehend frei von Verunreinigungen ist. Hierzu ist der Lufteingang 97 nach oben ausgerichtet.

Die Erfassungsstrahl-Düseneinrichtung 100 stellt bei allen hier und nachfolgend beschriebenen Ausführungsbeispielen eine Erfassungs-Düsenleiste 104 mit einer nur in Figur 2 bezeichneten Schlitzdüse 104a bereit, welche sich in Längsrichtung 36 erstreckt und einen nicht eigens bezeichneten Düsenschlitz aufweist. Bei nicht eigens gezeigten Abwandlungen können stattdessen auch mehrere in Längsrichtung 36 nebeneinander angeordnete Lochdüsen ausgebildet sein.

Die Erfassungsstrahl-Düseneinrichtung 100 ist so konfiguriert, dass der Erfassungsstrahl 88 die Zuluftwand 60 als anliegende Strömung überströmt. Von dort strömt der Erfassungsstrahl 88 als anliegende Strömung zunächst weiter über die Haubendecke 62 und gelangt zu deren Übergangsfläche 82, wo sie die Erfassungsströmung 92 definiert.

Dabei ist der Erfassungsstrahl 88 an den von ihm überströmten Flächen vorzugsweise eine laminare Strömung im obigen Sinne.

Die Erfassungsstrahl-Düseneinrichtung 100 ist beim vorliegenden Ausführungsbeispiel derart ausgebildet, dass der Erfassungsstrahl 88 an der Zuluftwand 60 abgegeben wird. Zu diesem Zweck wird die Schlitzdüse 104a einerseits durch die Zuluftwand 60 und andererseits durch eine Leitwand 106 der Erfassungsstrahl-Düseneinrichtung 100 begrenzt, deren freies Ende in Strömungsrichtung die Position der Schlitzdüse 104a festlegt. Beim vorliegenden Ausführungsbeispiel verlaufen die Zuluftwand 60 und die Leitwand 106 parallel; die Leitwand 106 kann aber in Strömungsrichtung auch in Richtung auf die Zuluftwand 60 zu oder von dieser weg verlaufen. Die Hauptströmungsrichtung 90 der Erfassungsströmung 88 ist bei deren Austritt aus der Erfassungs-Düsenleiste 104 vorzugsweise parallel zur Zuluftwand 60, kann aber auch zumindest leicht auf diese zu weisen.

Wie in Figur 2 besser zu erkennen ist, verläuft die Zuluftwand 60 an ihrem von der Haubendecke 62 abliegenden Ende 108 in die Verteilerkammer 98 hinein, so dass dort eine Einströmöffnung 110 ausgebildet ist, durch welche die Küchenluft 102 aus der Zuluftkammer 96 in die Verteilerkammer 98 einströmt. Beim vorliegenden Ausführungsbeispiel ist das Ende 108 der Zuluftwand 60 vertikal nach unten abgewinkelt.

Zusätzlich zur Erfassungsstrahl-Düseneinrichtung 100 umfasst die Strömungseinrichtung 86 der Lüftungshaube 30 eine Vertikalstrahl-Düseneinrichtung 112, mit deren Hilfe ein nach unten gerichteter Vertikalstrahl 114 an der Vorderseite 32 der Lüftungshaube 30 abgegeben wird. Außerdem ist eine Horizontalstrahl-Düseneinrichtung 116 vorhanden, mit deren Hilfe ein nach hinten gerichteter Horizontalstrahl 118 an der Vorderseite 32 der Lüftungshaube 30 abgegeben wird.

Die Hauptströmungsrichtung des Vertikalstrahls 114 ist somit die Richtung vertikal nach unten und die Hauptströmungsrichtung des Horizontalstrahls 118 ist senkrecht zur Längsrichtung 36 der Lüftungshaube 30 nach hinten in y-Richtung; auch hier sind die Hauptströmungsrichtungen als gemittelte Richtung zu verstehen, da der Vertikalstrahl 112 und der Horizontalstrahl 118 durch Turbulenzen und Verwirbelungen mit zunehmender Entfernung von der Vertikalstrahl-Düseneinrichtung 112 bzw. von der Horizontalstrahl-Düseneinrichtung 116 divergieren.

Wie in den Figuren 2 bis 5 zu erkennen ist, umfasst die Vertikalstrahl-Düseneinrichtung 116 eine Vertikal-Düsenleiste 120 mit einer Vielzahl von nach unten weisenden Vertikal-Düsenöffnungen 120a, die nur in Figur 2 bezeichnet sind. Beim hier gezeigten Ausführungsbeispiel sind die Vertikal-Düsenöffnungen 120a in einer Bodenwand 122 der Verteilerkammer98 ausgebildet. Die Vertikal-Düsenöffnungen 120a sind beim vorliegenden Ausführungsbeispiel in Längsrichtung 36 in einer horizontalen Ebene angeordnet.

Die Horizontalstrahl-Düseneinrichtung 118 umfasst eine Horizontal-Düsenleiste 124 mit einer Vielzahl von nach hinten weisenden und wieder nur in Figur 2 bezeichneten Horizontal-Düsenöffnungen 124a. Beim vorliegenden Ausführungsbeispiel sind die Hoizontal-Düsenöffnungen 124a in einer Stirnwand 126 der Verteilerkammer 98 ausgebildet, die von der Vorderseite 32 der Lüftungshaube 30 abliegt und nach hinten weist. Diese Stirnwand 126 geht oben in die Leitwand 106 der Erfassungsstrahl-Düseneinrichtung 100 über.

Die Abstände zwischen jeweils zwei benachbarten Düsenöffnungen 120a bzw. 124a sind so gewählt, dass der Vertikalstrahl 112 bzw. der Horizontalstrahl 118jeweils im Wesentlichen einen zusammenhängenden Luftvorhang bilden.

Allgemein ausgedrückt, werden sowohl die Erfassungsstrahl-Düseneinrichtung 100 als auch die Vertikalstrahl-Düseneinrichtung 112 und die Horizontalstrahl-Düseneinrichtung 116 aus der Verteilkammer 98 mit der Küchenluft 102 versorgt.

Somit tritt aus der Verteilerkammer 98 ein jeweiliger Anteil der Küchenluft 100 als Erfassungsstrahl 88, als Vertikalstrahl 114 und als Horizontalstrahl 118 aus der Verteilerkammer 98 aus.

Die Figuren 6 bis 8 zeigen ein zweites Ausführungsbeispiel der Lüftungshaube 30, bei welcher die Strömungseinrichtung 86 außerdem eine Erfassungs-Hilfsstrahl-Düseneinrichtung 128 umfasst, mit welcher ein Hilfsstrahl 130 an der Haubendecke 62 erzeugt wird, der die dortige Strömung des Erfassungsstrahls 88 unterstützt und verstärkt, wobei sich die Ströme des Erfassungsstrahls 88 und des Hilfsstrahls 130 auf dem Weg entlang der Haubendecke 62 hin zur Übergangsfläche 82 miteinander vermischen und dort gemeinsam die Erfassungsströmung 92 bilden.

Die Erfassungs-Hilfsstrahl-Düseneinrichtung 130 ist so konfiguriert, dass an der Haubendecke 62 eine anliegende Strömung erhalten bleibt. Vorzugsweise ist hierfür die Hauptströmungsrichtung des Hilfsstrahls 130 beim Austritt aus der Erfassungs-Hilfsstrahl-Düseneinrichtung 128 parallel zur Haubendecke 62.

Wie in den Figuren 6 bis 8 zu erkennen ist, umfasst die Erfassung-Hilfsstrahl-Düseneinrichtung 128 eine Hilfs-Düsenleiste 132 mit einer Vielzahl von nach hinten weisenden und nur in Figur 6 bezeichneten Hilfs-Düsenöffnungen 132a. Beim vorliegenden Ausführungsbeispiel sind die Hilfs-Düsenöffnungen 132a in einem von unten nach oben verlaufenden Wandabschnitt 134 der Zuluftwand 60 ausgebildet, zu dem die Zuluftwand 60 in dem Verbindungsbereich 84 umgekantet ist. Die Hilfs-Düsenöffnungen 132a sind beim vorliegenden Ausführungsbeispiel in Längsrichtung 36 in einer horizontalen Ebene angeordnet.

Durch die Hilfs-Düsenöffnungen 132a der Erfassungs-Hilfstrahl-Düseneinrichtung 128 strömt Küchenluft 100 direkt aus der Zuluftkammer 96 in den Dunstraum 54 der Lüftungshaube 30. Anders ausgedrückt, wird die Erfassungs-Hilfsstrahl-Düseneinrichtung 128 aus der Zuluftkammer 96 gespeist.

Bei diesem Ausführungsbeispiel der Lüftungshaube 30 tritt somit wie beim ersten Ausführungsbeispiel gemäß den Figuren 1 bis 5 ein jeweiliger Anteil der Küchenluft 102 als Erfassungsstrahl 88, als Vertikalstrahl 114 und als Horizontalstrahl 118 aus der Verteilerkammer 98 aus, außerdem tritt aber ein Anteil der Küchenluft 100 als Hilfsstrahl 130 aus der Zuluftkammer 96 aus.

Bei den bislang erläuterten Ausführungsbeispielen ist die Strömungseinrichtung 86 in die Lüftungshaube 30 baueinheitlich integriert, so dass die Zuluftkammer 96 integrativ von dem Haubengehäuse 52 und der Zuluftwand 60 begrenzt ist.

Bei dem in den Figuren 9 bis 12 veranschaulichten dritten Ausführungsbeispiel ist die Strömungseinrichtung 60 als separate Baueinheit mit einem gesonderten Strömungseinrichtungs-Gehäuse 136 konzipiert, welches das Zuluftgebläse 94 trägt, die Zuluftkammer 96 und die Zuluft-Verteilkammer 98 begrenzt und die Erfassungs-Düseneinrichtung 100 ausbildet. Diese separate Baueinheit ist funktionsgemäß an einem abgewandelten Haubengehäuse 52 der Lüftungshaube 30 befestigt, welches nicht mehr die nun von der separaten Strömungseinrichtung 60 umfassten Komponenten und Funktionalitäten umfasst.

Dabei weist die Zuluftkammer 96 nun eine durch ein Ansauggehäuse 138 begrenzte Ansaugkammer 140 auf, die in Figur 12 zu erkennen ist und in welcher das Zuluftgebläse 94 untergebracht ist. Die separate Strömungseinrichtung 60 umfasst eine Befestigungsstruktur 142, um die Strömungseinrichtung 60 an dem Haubengehäuse 52 zu befestigen. Bei dem gezeigten Ausführungsbeispiel ist die Befestigungsstruktur 142 durch nach rechts und links von dem Ansauggehäuse 138 abragende Befestigungsleisten 144 ausgebildet.

Die Zuluft-Verteilerkammer 98 ist mit einem nun eigenen Gehäuse 146, das entsprechend die Bodenwand 122 umfasst, an das Ansauggehäuse 138 angesetzt und über einen oder mehrere Strömungsdurchgänge 148 strömungstechnisch mit der Ansaugkammer 140 verbunden, was in Figur 12 gut zu erkennen ist. An die Zuluft-Verteilerkammer 98 schließt sich die Erfassungsstrahl-Düseneinrichtung 100 an, die auch bei diesem Ausführungsbeispiel als Erfassungs-Düsenleiste 104 mit Schlitzdüse 104a ausgebildet ist. Wie die Figuren 10 und 11 zeigen, erstreckt sich die Schlitzdüse 104a hier nicht über die gesamte Länge der Erfassungs-Düsenleiste 104 und ist beim vorliegenden Ausführungsbeispiel außerdem in aufeinanderfolgende Düsenschlitz-Abschnitte geteilt, die durch kurze Wandabschnitte 105 getrennt sind, von denen nur einer ein Bezugszeichen trägt. Bei einer Abwandlung können auch hier mehrere Löcher und dadurch Lochdüsen ausgebildet sein, wie dies oben erläutert wurde.

Die Hauptabgaberichtung 90 des Erfassungsstrahls 88 wird durch eine in Strömungsrichtung nach oben geneigte Gehäusewand 150 der Zuluft-Verteilerkammer 98 bestimmt, die an der Schlitzdüse 104a endet und in deren Winkel bezogen auf die xy-Ebene der Erfassungsstrahl 88 aus der Erfassungs-Düsenleiste 104 austritt.

Die Zuluft-Verteilerkammer 98 weist eine innere Zwischenwand 152 auf, die in einem Abstand von der Bodenwand 122 der Zuluft-Verteilerkammer 98 endet, so dass dort ein Durchströmungsspalt 154 in Richtung auf die Schlitzdüse 104 bereitgestellt ist, durch den der Strömungsquerschnitt an dieser Stelle verringert und die Strömungsgeschwindigkeit dort erhöht wird. Dies verbessert die Strömungsverteilung vor der Schlitzdüse 104 und dem dortigen Austritt des Erfassungsstrahls 88.

Außerdem weist die separate Strömungseinrichtung 60 auch die Vertikalstrahl-Düseneinrichtung 112 und die Horizontalstrahl-Düseneinrichtung 116 mit den jeweils zugehörigen Komponenten und Bauteilen auf.

Wie in Figur 12 zu erkennen ist, umfasst die Ansaugkammer 140 die dem Zuluftgebläse 94 vorgelagerte Vorkammer 96a der Zuluftkammer 96 mit dem nach oben gerichtete Lufteingang 97.

Die Figuren 13 und 14 veranschaulichen Abwandlungen der separaten Strömungseinrichtung 86, bei welcher die Ansaugkammer 140 bzw. das Ansauggehäuse 138 rechts bzw. links positioniert ist. In diesen Fällen ragt nur jeweils eine Befestigungsleiste 144 der Befestigungseinrichtung 142 von dem Ansauggehäuse 138 ab. Ansonsten gilt das oben Gesagte sinngemäß entsprechend.

Bei den hier gezeigten Ausführungsbeispielen umfasst die separate Strömungseinrichtung 86 keine Erfassungs-Hilfsstrahl-Düseneinrichtung 128. Bei nicht eigens gezeigten Abwandlungen kann eine solche aber auch bei einer separaten Strömungseinrichtung 86 vorgesehen sein. Hierfür kann beispielsweise von dem Verteilgehäuse 146 ein schmales Leitgehäuse mit endständigen Düsenöffnungen abgehen, die dann an der Haubendecke 62 des Haubengehäuses 52 positioniert sind, wenn die separate Strömungseinrichtung 86 an dem Haubengehäuse 52 befestigt ist. In diesem Fall wird die Erfassungs-Hilfsstrahl-Düseneinrichtung 128 dann aus der Zuluft-Verteilerkammer 98 mit Küchenluft 102 versorgt.

Unabhängig davon, ob die Strömungseinrichtung 86 in die Lüftungshaube 30 integriert oder als separate Strömungseinrichtung 86 ausgebildet ist: Bei einer Lüfterhaube 30 ohne die Erfassungs-Hilfsstrahl-Düseneinrichtung128 ist die Strömungseinrichtung 86 so konzipiert, dass das Verhältnis des Luftdurchsatzes der Erfassungsstrahl-Düseneinrichtung 100 zum Luftdurchsatz von zusammengenommen der Vertikalstrahl-Düseneinrichtung 112 und der Horizontal-Düseneinrichtung 116 bei 75%-85% zu 25%-15% und vorzugsweise bei 80% zu 20% liegt.

Bei einer Lüfterhaube 30 mit der Erfassungs-Hilfsstrahl-Düseneinrichtung 128 ist die Strömungseinrichtung 86 so konzipiert, dass die Erfassungsstrahl-Düseneinrichtung 100 und die Erfassungs-Hilfsstrahl-Düseneinrichtung 128 zusammengenommen 75%-85%, vorzugsweise 80%, und die Vertikalstrahl-Düseneinrichtung 112 und der Horizontal-Düseneinrichtung 116 zusammengenommen 25%-15%, vorzugsweise 20% der angesaugten Küchenluft 102 abgeben.

Dies wird bei den hier beschriebenen Ausführungsbeispielen dadurch erreicht, dass die Schlitzsdüse 104a, die die Vertikal-Düsenöffnungen 120a, die Horizontal-Düsenöffnungen 124a und die Hilfs-Düsenöffnungen 132a entsprechend aufeinander abgestimmt dimensioniert sind.

Das Verhältnis des Luftdurchsatzes bezogen nur auf die Vertikalstrahl-Düseneinrichtung 112 und die Horizontal-Düseneinrichtung 116 kann auch von 50% zu 50% abweichen, d.h. von den insgesamt abgegebenen 20% der Küchenluft 102 werden dann nicht jeweils 10% abgegeben.

In der Praxis hat es sich als besonders günstig erwiesen, wenn der Luftdurchsatz der Erfassungsstrahl-Düseneinrichtung 100 größer als der Luftdurchsatz der Erfassungs-Hilfsstrahl-Düseneinrichtung 128 ist und das Verhältnis bei 80%-95% zu 20%-5% liegt, vorzugsweise bei 87,5% zu 12,5%.

Bei einem zusammengenommenen Luftdurchsatz von 80% der angesaugten Küchenluft 102 hieße dies also, dass die Erfassungsstrahl-Düseneinrichtung 100 64% bis 76%, vorzugsweise 70%, der Küchenluft 102 und die Erfassungs-Hilfsstrahl-Düseneinrichtung 128 16% bis 4%, vorzugsweise 5210%, der Küchenluft 102 abgegeben.

Wie oben angesprochen ist, koordiniert die Steuereinrichtung 26 mit dem Sensorsystem 28 das Absaugen der Abluft 16 und das Zuführen der Küchenzuluft 24. Außerdem stimmt die Steuereinrichtung 26 die Leistung des Zuluftgebläses 94 ab, wobei sie insbesondere folgende Betriebsparameter berücksichtigt: Die Temperatur T der Abluft 16 stromauf der Filtereinrichtung 72, die relative Feuchte ϕ im Küchenraum 12 und/oder die relative Feuchte ϕ im Dunstraum 54 der Lüftungshaube 30 und die Leistung P der Kochstelle 14.

Hierfür umfasst das Sensorsystem 28 zumindest einen Temperatursensor 156 stromab der Filterwand 64, der hier im Abluftkanal 76 angeordnet ist. Beim vorliegenden Ausführungsbeispiel sind außerdem ein oder mehrere weitere Temperatursensoren 156 im Küchenraum 12 angeordnet, so dass ein Temperatur-Raumprofil erfasst werden kann.

Ein Feuchtigkeitssensor 158 ist im Dunstraum 54 der Lüftungshaube 30 vorgesehen. Beim vorliegenden Ausführungsbeispiel sind außerdem ein oder mehrere Feuchtigkeitssensoren 158 im Küchenraum 12 angeordnet, so dass ein Feuchte-Raumprofil erfasst werden kann.

Außerdem gibt es für jede Kochstelle 14 einen Leistungssensor 160, welcher die Betriebsleistung der Kochstelle 14 erfasst.

Alle Sensoren 156, 158, 160 des Sensorsystems 28 geben ihre Sensorantwort an die Steueranlage 26, was der Übersicht halber nur bei drei Sensoren mit gestrichelten Pfeilen veranschaulicht ist.

Abhängig von den Sensordaten regelt die Steueranlage 26 die Drehzahlen des Zuluftgebläses 94 bzw. der jeweiligen Zuluftgebläse 94, wenn mehrere Lüftungshauben 30 vorhanden sind, und die Absaugleistung des Abluftsystems 20 sowie die Zuführleistung des Küchenzuluftsystems 22.

Die Absaugleistung des Abluftsystems 20 wird dabei abhängig von den beschriebenen Paramtern, nämlich der Leistung P der Kochstellen 14, der Temperatur T und der Feuchte ϕ geregelt.

Die Drehzahl des Zuluftgebläses 94 wird abhängig von den örtlichen Gegebenheiten auf eine optimale Erfassung der Wrasendämpfe 18 eingeregelt, wobei auch hier insbesondere die Leistung P der Kochstellen 14 als Regelgröße berücksichtigt wird, da diese in direkter Korrelation zur Entstehung von Wrasendämpfen 18 steht.

Das Küchenzuluftsystem 20 wird in der Weise betrieben, dass es die durch das Zuluftgebläse 94 und das Abluftsystem 20 abgeführten Luftvolumina dem Küchenraum 12 zuführt und die Luftbilanz innerhalb des Küchenraumes 12 ausgeglichen bleibt.

## Patentansprüche

1. Lüftungshaube zur Erfassung von Wrasendämpfen (18), welche eine Vorderseite (32) und eine Rückseite (34) definiert, mit
a) einem Dunstraum (54), der eine untere Eintrittsöffnung (56) für die Wrasendämpfe (18) definiert und der in Richtung nach oben bereichsweise von einer Haubendecke (62) und einer Filterwand (64) begrenzt ist;
b) einer Absaugkammer (70), die durch die Filterwand (64) strömungstechnisch mit dem Dunstraum (54) verbunden ist;
c) einer Strömungseinrichtung (86), mittels welcher ein Erfassungsstrahl (88) in den Dunstraum (54) einblasbar ist;
wobei
d) die Haubendecke (62) in einem Übergangsbereich (80) eine Übergangsfläche (82) bereitstellt, mit der sie an die Filterwand (64) angrenzt;
**dadurch gekennzeichnet, dass**
e) die Strömungseinrichtung (86) zur Abgabe des Erfassungsstrahle (88) eine Erfassungsstrahl-Düseneinrichtung (100) umfasst und derart eingerichtet ist, dass zumindest ein Anteil des Erfassungsstrahls (88) die Übergangsfläche (82) der Haubendecke (62) in Form einer Erfassungsgasströmung (92) erreicht und diese Erfassungsströmung (92) die Übergangsfläche (82) als anliegende Strömung in Richtung auf die Filterwand (64) zu überströmt.

2. Lüftungshaube nach Anspruch 1, **dadurch gekennzeichnet, dass** die Erfassungsstrahl-Düseneinrichtung (100) eine Schlitzdüse (104a) mit einem Düsenschlitz oder mit mehreren Düsenschlitz-Abschnitte ausbildet.

3. Lüftungshaube nach Anspruch 1 oder 2, **dadurch gekennzeichnet, dass**
a) der Dunstraum (54) außerdem in Richtung nach oben durch eine Zuluftwand (60) begrenzt ist, die in einem Verbindungsbereich (84) in die Haubendecke (62) übergeht;
b) die Erfassungsstrahl-Düseneinrichtung (100) derart konfiguriert ist, dass der Erfassungsstrahl (88)
ba) die Zuluftwand (60)
oder
bb) die Zuluftwand (60) und die Haubendecke (62)
als anliegende Strömung überströmt.

4. Lüftungshaube nach einem der Ansprüche 1 bis 3, **dadurch gekennzeichnet, dass** die Strömungseinrichtung (86) ein Zuluftgebläse (94) umfasst, mittels welchem der Erfassungsstrahl-Düseneinrichtung (100) Küchenluft (102) aus einem Küchenraum (12) zuführbar ist.

5. Lüftungshaube nach Anspruch 4, **dadurch gekennzeichnet, dass** die Strömungseinrichtung (86) außerdem eine Zuluftkammer (96) und eine damit verbundene Zuluft-Verteilerkammer (98) umfasst, wobei mit dem Zuluftgebläse (94) Küchenluft (102) in die Zuluftkammer (96) ansaugbar ist, die dann weiter durch die Zuluft-Verteilerkammer (98) zur Erfassungsstrahl-Düseneinrichtung (100) strömt, so dass die Erfassungsstrahl-Düseneinrichtung (100) aus der Zuluft-Verteilkammer (98) mit Küchenluft (102) versorgt wird.

6. Lüftungshaube nach Anspruch 4 oder 5, **dadurch gekennzeichnet, dass** die Strömungseinrichtung (86) einen Lufteingang (97) umfasst, welcher derart eingerichtet ist, dass die Küchenluft (102) von dem Zuluftgebläse (94) von der Küchendecke (50) her aus einem oberhalb des Lufteingangs (97) angesiedelten Bereich des Küchenraums (12) angesaugt wird.

7. Lüftungshaube nach einem der Ansprüche 1 bis 6, **dadurch gekennzeichnet, dass** sie außerdem eine Vertikalstrahl-Düseneinrichtung (112) umfasst, mit deren Hilfe ein nach unten gerichteter Vertikalstrahl (114) an der Vorderseite (32) der Lüftungshaube (30) abgebbar ist, und/oder eine Horizontalstrahl-Düseneinrichtung (116) umfasst, mit deren Hilfe ein nach hinten gerichteter Horizontalstrahl (118) an der Vorderseite (32) der Lüftungshaube (30) abgebbar ist.

8. Lüftungshaube nach Anspruch 7, **dadurch gekennzeichnet, dass** die Vertikalstrahl-Düseneinrichtung (112) vorhanden ist und eine Vertikal-Düsenleiste (120) mit einer Vielzahl von nach unten weisenden Vertikal-Düsenöffnungen (120a) ausbildet und/oder die Horizontalstrahl-Düseneinrichtung (116) vorhanden ist und eine Horizontal-Düsenleiste (124) mit einer Vielzahl von nach unten weisenden Horizontal-Düsenöffnungen (124a) ausbildet.

9. Lüftungshaube nach Anspruch 7 oder 8 unter Rückbezug auf Anspruch 5, **dadurch gekennzeichnet, dass** die Vertikalstrahl-Düseneinrichtung (112) und/oder die Horizontalstrahl-Düseneinrichtung (116) aus der Zuluft-Verteilerkammer (98) mit Küchenluft (102) versorgt werden.

10. Lüftungshaube nach einem der Ansprüche 1 bis 9, **dadurch gekennzeichnet, dass** die Strömungseinrichtung (86) eine Erfassungs-Hilfsstrahl-Düseneinrichtung (128) umfasst, mit welcher ein Hilfsstrahl (130) an der Haubendecke (62) erzeugt wird, der die dortige Strömung des Erfassungsstrahls (88) unterstützt und verstärkt, wobei sich die Ströme des Erfassungsstrahls (88) und des Hilfsstrahls (130) auf dem Weg entlang der Haubendecke (62) hin zur Übergangsfläche (82) miteinander vermischen und dort gemeinsam die Erfassungsströmung (92) bilden.

11. Lüftungshaube nach Anspruch 10 unter Rückbezug auf Anspruch 5, **dadurch gekennzeichnet, dass** die Erfassungs-Hilfsstrahl-Düseneinrichtung (128) aus der Zuluftkammer (96) oder aus der Zuluft-Verteilerkammer (98) mit Küchenluft (102) versorgt wird.

12. Lüftungshaube nach einem der Ansprüche 5 bis 9 unter Rückbezug auf Anspruch 5, **dadurch gekennzeichnet, dass** die Strömungseinrichtung (86) als separate Baueinheit mit einem gesonderten Strömungseinrichtungs-Gehäuse (136) ausgebildet ist, welches das Zuluftgebläse (94) trägt, die Zuluftkammer (96) und die Zuluft-Verteilkammer (98) begrenzt und die Erfassungs-Düseneinrichtung (100) ausgebildet, wobei die separate Strömungseinrichtung (86) an einem Haubengehäuse (52) der Lüftungshaube (30) befestigbar ist.

13. Lüftungshaube nach einem der Ansprüche 7 bis 12, **dadurch gekennzeichnet, dass** das Verhältnis des Luftdurchsatzes
a) der Erfassungsstrahl-Düseneinrichtung (100)
oder
b) der Erfassungsstrahl-Düseneinrichtung (100) und der Erfassungs-Hilfsstrahl-Düseneinrichtung (128)
zum Luftdurchsatz der Vertikalstrahl-Düseneinrichtung (112) und/oder der Horizontal-Düseneinrichtung (116) bei 75%-85% zu 25%-15%, vorzugsweise bei 80% zu 20% liegt.

14. Kücheninstallation mit einer in einem Küchenraum (12) angeordneten Kochstelle (14) und einer Lüftungshaube zur Erfassung von Wrasendämpfen (18), die oberhalb der Kochstelle (14) angeordnet ist, **dadurch gekennzeichnet, dass** die Lüftungshaube eine Lüftungshaube (30) nach einem der Ansprüche 1 bis 13 ist.

15. Kücheninstallation nach Anspruch 14, **dadurch gekennzeichnet, dass** ein Abluftsystems (20) vorhanden ist, mittels welchem Abluft (16) aus dem Küchenraum (14) entfernbar ist, und dass ein Küchenzuluftsystems (22) vorhanden ist, mittels welchem dem Küchenraum (14) Küchenzuluft (24) zuführbar ist.

16. Kücheninstallation nach Anspruch 15 unter Rückbezug auf Anspruch 4, **dadurch gekennzeichnet, dass** eine Steuereinrichtung (26) vorgesehen ist, welche ein Sensorsystem (28) mit einem Leistungssensor (160) umfasst, mit dem die Betriebsleistung der Kochstelle (14) erfassbar ist, wobei die Steuereinrichtung (26) derart eingerichtet ist, dass sie die Drehzahlen des Zuluftgebläses (94) und/oder die Absaugleistung des Abluftsystems (20) und/oder die Zuführleistung des Küchenzuluftsystems (22) abhängig von der Sensorantwort des Leistungssensors (160) regelt.

17. Kücheninstallation nach Anspruch 15, **dadurch gekennzeichnet, dass** das Sensorsystem (28) außerdem einen Temperatursensor (156) stromab der Filterwand (64) der Lüftungshaube (30) und/oder einen Feuchtigkeitssensor (158) im Dunstraum (54) der Lüftungshaube (30) umfasst, wobei die Steuereinrichtung (26) derart eingerichtet ist, dass die Regelung der Drehzahlen des Zuluftgebläses (94) und/oder der Absaugleistung des Abluftsystems (20) und/oder die Zuführleistung des Küchenzuluftsystems (22) abhängig von der Sensorantworten des Temperatursensors (156) und/oder des Feuchtigkeitssensors (158) erfolgen kann.
